# EUROPÄISCHE PATENTANMELDUNG

(11) **EP 0 005 284 A1**
(43) Veröffentlichungstag der Anmeldung: **14.11.1979**
(21) Anmeldenummer: 79200160.4
(22) Anmeldetag: 03.04.1979
(51) Int. Cl.: C25B 15/04

(54) **Elektrodeneinstellung in Quecksilber-Zellen**

(30) Priorität: 28.04.1978 DE 2818802
(71) Anmelder: METALLGESELLSCHAFT AG, D-60015 Frankfurt (DE)
(72) Erfinder: Lohrberg, Karl, Dipl.-Ing., D-6056 Heusenstamm (DE); Dworak, Rainer, Dr. Dipl.-Phys., D-6200 Wiesbaden (DE); Müller, Jürgen, Dr. Dipl.-Chem., D-6367 Karben 2 (DE); Funke, Dieter, Dr. Dipl.-Phys., D-6232 Bad Soden (DE)
(74) Vertreter: Fischer, Ernst, Dr.

(57) **Zusammenfassung**

Bei einem Verfahren zur Einjustierung metallischer Anoden in Elektrolysezellen mit fließender Quecksilberkathode für die Alkalielektrolyse wird die gegebenenfalls erforderlich werdende Anodenverstellung aufgrund des Meßergebnisses der Abstandsmessung vorgenommen.

Zwecks Erzielung einer hohen Genauigkeit der Abstandserfassung wird der Abstand zwischen wirksamer Anodenfläche (3) und Quecksilberoberfläche (2) nach dem Wirbelstrom-Verlust-Prinzip bestimmt. Dabei wird der Abstand für eine Vielzahl von in einem Anodenrahmen (5) befindlichen Anoden (3) durch Messung des Abstandes von insbesondere an den Ecken angeordneten Anoden (10, 11, 12, 13) bestimmt.

## Beschreibung

Die Erfindung betrifft ein Verfahren zur Einjustierung metallischer Anoden in Elektrolysezellen mit fließender Quecksilberkathode für die Alkalielektrolyse durch Abstandsmessung und aus dem Meßergebnis gegebenenfalls erforderlich werdende Anodenverstellung.

Bei der Herstellung von insbesondere Chlor und Natriumamalgam liegt der kostenintensivste Betriebsaufwand im Energieverbrauch. Dieser hängt - bei vorgegebenen Elektrolysezellen - im wesentlichen von der Elektrodeneinstellung, speziell vom Abstand der Anoden von der Quecksilberkathode, die maßgeblich die Zellenspannung und die Stromausbeute bestimmen, ab.

Infolgedessen hat es nicht an Vorschlägen, an Methoden zur Einstellung eines möglichst optimalen Anodenabstandes gefehlt.

Eine vorzügliche Zusammenfassung derartiger Vorschläge befindet sich bei H. Hund und H. Nottebohm _{"}Optimale Elektrodeneinstellung in Quecksilber-Zellen", Chem.-Ing.-Techn. 43 (1971), Seiten156 bis 159. Wie bereits in der Abhandlung selbst ausgeführt, ist über die Bewährung einzelner Verfahren in der Praxis nichts bekannt oder - soweit angewandt - sind einzelne Verfahren mit erheblichen Nachteilen behaftet, indem eine Veränderung des Anodenabstandes während des Betriebes der Elektrolysezelle nicht möglich ist (Abstandshalter), der Aufwand an Sonden und Meßeinrichtungen groß ist (Abstandssonden), eine Bewährung nur für spezielle Anodentypen gegeben ist (Kurzschlußverfahren),

Fehlereinflüsse nicht ausgeschaltet werden können bzw. ein relativ großer Meßaufwand erforderlich ist (Gleichstrom- und Gleichspannungsmethoden).

Aber auch die Wechselstrom- und Wechselspannungsmethode weist Nachteile auf. Der Grund liegt darin, daß der Energieverbrauch pro Tonne hergestellten Chlors nicht proportional mit der angelegten Spannung abfällt. Bei einer gegebenen Stromdichte fällt nämlich unterhalb eines bestimmten Spannungswertes der Wirkungsgrad so stark ab, daß der dadurch ansteigende Energieverbrauch durch eine Spannungsabsenkung nicht kompensiert werden kann. Diese Zusammenhänge, die unten mit Bezug auf Figur 2 näher geschildert werden, können bei der Wechselstrom-und Wechselspannungsmethode, die nur in Kurzschlußnähe arbeitsfähig ist, naturgemäß nicht beachtet werden. In Kurzschlußnähe ist jedoch der optimale Spannungsbereich bereits verlassen. Das bedeutet, daß sich mit der Wechselstrom- und Wechselspannungsmethode zwar Anodenzerstörungen vermeiden, jedoch nicht optimale Betriebsbedingungen einstellen lassen.

Aufgabe der Erfindung ist es, ein Verfahren zur Einjustierung metallischer Anoden in Elektrolysezellen mit fließender Quecksilberkathode für die Alkalielektrolyse bereitzustellen, das die bekannten, insbesondere vorgenannten Nachteile nicht besitzt, einfach in der Durchführung und betriebssicher ist und zudem keine hohen apparativen Aufwendungen erfordert.

Die Aufgabe wird gelöst, indem das Verfahren der eingangs genannten Art entsprechend der Erfindung derart ausgestaltet wird, daß der Abstand zwischen wirksamer Anodenfläche und Quecksilberoberfläche nach dem Wirbelstrom-Verlust-Prinzip bestimmt wird.

Bei der Meßmethodik des Wirbelstrom-Verlust-Prinzips bedient man sich eines aus zwei gleichartigen Spulen aufgebauten Brückenstromkreises, der von einem Hochfrequenzoszillator gespeist wird. Zwischen einer - der aktiven - Spule und dem gegenüber liegenden metallischen Leiter bildet sich ein Magnetfeld aus, das im Leiter einen Wirbelstrom erzeugt. Je nach Entfernung von metallischem Leiter und Spule (Sensor) sind die auftretenden Wirbelstrom-Verluste im metallischen Leiter unterschiedlich groß. Bei zunehmender Entfernung des metallischen Leiters werden die Verluste in der Spule zunehmend geringer, bei zunehmender Annäherung werden die Verluste zunehmend größer. Je nach Entfernung und damit Verlust wird aber direkt die Impedanz der aktiven Spule beeinflußt. Die Impedanz bzw. Impedanzänderung im Brückenstromkreis wird dann durch einen Amplituden-Phasendemodulator in eine Gleichspannung, die proportional dem Abstand zwischen Spule (Sonde) und metallischem Leiter ist, umgewandelt.

Die zweite - Referenz - Spule wird von der Gegeninduktion nicht beeinflußt, hingegen aber von den Einflüssen, die in der Arbeitsumgebung der Spule herrschen, z.B. Temperaturschwankungen. Da diese Einflüsse auf beide Spulen gleichermaßen wirken, kompensieren sie sich gegenseitig aus, so daß ohne Beeinträchtigung durch Umgebungseinflüsse exakt der Abstand zwischen Spule (Sonde) und metallischem Leiter angezeigt wird.

Nach dem vorstehend genannten Prinzip arbeitende Sonden und zugehörige Elektronikmodule sind im Handel erhältlich, beispielsweise bei Dornier Meßtechnik oder bei Kaman Sciences Corporation.

Bei dem erfindungsgemäßen Verfahren werden derartige Sonden in die einzelnen Anoden, vorzugsweise aber in bestimmte Anoden innerhalb eines Anodenrahmens, der die gleichzeitige Bewegung einer Vielzahl von Anoden durch Spindelhubggpindelabsenkung gestattet, in einer Kunststoffummantelung geschützt, eingebaut. In Verbindung mit dem zugehörigen Elektronikmodul besteht die Möglichkeit, bei entsprechender Skaleneinteilung den Abstand zwischen aktiver Anodenoberfläche und Quecksilberoberfläche unmittelbar oder aber eine dem Abstand proportionale Größe, z. B. eine Gleichspannung, abzulesen. Bei Abweichungen vom vorgegebenen Sollwert kann durch Anheben oder Absenken der Anoden bzw. des Anodenrahmens der Sollwert erneut eingestellt werden. Die Einstellung kann dabei manuell erfolgen. Es ist jedoch auch möglich, die elektrische Meßgröße - sofern sie vom vorgegebenen Ist-Wert abweicht - zur automatischen Regelung des Abstandes über Verstellmotore auszuwerten.

Der Einbau der Sonden in im Anodenrahmen befindliche Anoden hat den Vorzug, daß mittels drei an den Punkten eines in den Rahmen einbeschriebenen (gedachten) Dreiecks oder aber mittels vier in den Eckanoden des Anodenrahmens installierten Sonden sämtliche im Anodenrahmen befindlichen Anoden justiert werden können. Die Justierung bedeutet hierbei nicht nur eine Verstellung in vertikaler Richtung, sondern kann auch die Beseitigung einer unerwünschten Schiefstellung des Anodenrahmens sein.

Bei der Durchführung des erfindungsgemäßen Verfahrens ist es nicht erforderlich, jeder Sonde einen eigenen Elektronikmodul zuzuordnen. Es ist vielmehr zweckmäßig, die einzelnen Sonden mit dem gleichen Elektronikmodul nacheinander abzugreifen und bei Abweichungen vom Soll-Wert die der jeweiligen Sonde benachbarte bzw. zugeordnete Verstellspindel manuell oder automatisch zu betätigen.

Die hohe Genauigkeit der Abstandserfassung, die sich insbesondere aus dem Vorteil ergibt, daß keine wesentlichen Beeinflussungen des Meßwertes durch die Leitfähigkeit der Sole/Gas-Suspension, durch die Beschaffenheit des Zellenbodens, durch den Natriumgehalt des Quecksilberamalgams sowie durch die Übergangswiderstände und die Stromdichte stattfindet, gestattet,die Elektrolysezelle mit optimalen Elektrodenabständen zu betreiben. So lassen sich optimale Abstände im Bereich von 2 bis 4 mm im Dauerbetrieb durchaus aufrechterhalten. Auf diese Weise sind zusätzliche Einsparungen an elektrischer Energie infolge höchster Energieausbeute zu erzielen.

Als Anoden bei der Durchführung des erfindungsgemäßen Verfahrens eignen sich naturgemäß nur solche, die im Unterschied zu abbrennenden Graphitanoden ihre Geometrie nicht verändern. Insbesondere vorteilhaft sind mit Edelmetall oder Edelmetalloxid beschichtete Titan-, Niob- oder Tantal-Elektroden oder sogenannte dimensionsstabile Anoden (DSA), bei denen die elektrokatalytische Wirkung von Mischoxiden von Edelmetallen und filmbildenden Metallen, insbesondere Titan, ausgeht.

Die Erfindung wird anhand der Figuren beispielsweise und näher erläutert.
Figur 1 stellt eine schematische und perspektivische Ansicht einer mit einem Elektrodenrahmen ausgestatteten Elektrolysezelle dar.
Figur 2 zeigt den Verlauf der Spannungs-Energieausbeutekurven für verschiedene Stromdichten.

In Figur 1 ist die Elektrolysezelle 1 mit einer Quecksilberkathode 2 versehen, der diverse dimensionsstabile Anoden (DSA) 3 gegenüberstehen. Die einzelne DSA 3 ist über einen Anodenstempel 4, der dichtend durch den Zellendeckel geführt ist, mit einem Tragrahmen 5, der auf Spindeln 6, 7, 8, 9 ruht, verbunden. Jede einzelne DSA 3 ist ihrerseits innerhalb des Tragrahmens 5 höhenverstellbar befestigt, was jedoch primär für den Zusammenbau oder für den teilweisen Austausch von DSA 3 von Belang ist. In den Eckanoden befinden sich Meßsonden 10, 11, 12, 13, die in einer Öffnung in der DSA derart befestigt sind, daß die wirksame Oberfläche der DSA und die der Quecksilberkathode gegenüberstehenden Sondenfläche etwa bündig sind. Zum Schutz vor dem agressiven Medium sind die Sonden 10 bis 13 mit einem resistenten Kunststoffüberzug, vorzugsweise aus Teflon, versehen. Die aus den Sonden 10 bis 13 herausführenden Kabel 14 sind wahlweise mit einem Elektronikmodul (nicht dargestellt) verbindbar.

Im Betrieb der Elektrolysezelle 1 werden innerhalb bestimmter zeitlicher Abstände die Sonden 10 bis 13 abgegriffen und der vom Elektronikmodul angezeigte Meßwert mit dem Soll-Wert verglichen. Bei einer Abweichung in der Anzeige von Sonde 10 erfolgt durch Verstellung von Spindel 6 die Rückführung auf den Soll-Wert. Analog erfolgt jeweils taktweise Messung und Einstellung durch die korrespondierenden Sonden/Spindeln 11/7, 12/8 und 13/9.

In Fig. 2 ist die für Quecksilberelektrolysezellen gültige Abhängigkeit des Energieverbrauchs (kWh/t C1₂) von der Zellenspannung (V) für 3 Stromdichten (kA/m²) dargestellt. Für sämtliche Stromdichten ist erkennbar, daß der Energieverbrauch bei jeweils einer bestimmten Zellenspannung ein Minimum erreicht und daß bei weiterer Absenkung der Zellenspannung entsprechend einer Verringerung des Abstands zwischen wirksamer Anodenfläche und Quecksilberoberfläche der Energieverbrauch durch Abfallen des Wirkungsgrades wieder ansteigt. Das heißt, für jede vorgegebene Stromdichte ist eine optimale Zellenspannung entsprechend einem optimalen Anodenabstand, der keineswegs der kleinste realisierbare Abstand ist, einzustellen.

Da mit der erfindungsgemäßen Einjustierung der Abstand zwischen wirksamer Anodenfläche und Quecksilberoberfläche unmittelbar meßbar und einstellbar ist, gelingt es, die Quecksilberelektrolysezelle bei vorgegebenen Stromdichten im Minimum bzw. in unmittelbarer Nähe des Minimums der Energieverbrauchskurve zu betreiben.

## Patentansprüche

1. Verfahren zur Einjustierung metallischer Anoden in Elektrolysezellen mit fließender Quecksilberkathode für die Alkalielektrolyse durch Abstandsmessung und aus dem Meßergebnis gegebenenfalls erforderlich werdende Anodenverstellung, dadurch gekennzeichnet, daß der Abstand zwischen wirksamer Anodenfläche und Quecksilberoberfläche nach dem Wirbelstrom-Verlust-Prinzip bestimmt wird.

2. Verfahren nach Anspruch 1, dadurch gekennzeichnet, daß der Abstand für eine Vielzahl von in einem Anodenrahmen befindlichen Anoden durch Messung des Abstandes von äußeren, insbesondere von an den Ecken angeordneten Anoden bestimmt wird.
